# EUROPÄISCHE PATENTSCHRIFT

(11) **EP 3 079 522 B1**
(45) Veröffentlichungstag und Bekanntmachung des Hinweises auf die Patenterteilung: **08.04.2020**
(21) Anmeldenummer: 14700171.3
(22) Anmeldetag: 08.01.2014
(51) Int. Cl.: A45D 26/00

(54) **EPILIERFEDER ZUR HAARENTFERNUNG**
EPILATION SPRING FOR HAIR REMOVAL
RESSORT À ÉPILER POUR L'ÉLIMINATION DE POILS

(30) Priorität: 11.12.2013 DE 102013113857
(43) Veröffentlichungstag der Anmeldung: 19.10.2016
(73) Patentinhaber: Palummo, Damiano, 78224 Singen (DE)
(72) Erfinder: Palummo, Damiano, 78224 Singen (DE)
(74) Vertreter: Hofstetter, Schurack & Partner
(86) Internationale Anmeldenummer: PCT/EP2014/050245
(87) Internationale Veröffentlichungsnummer: WO 2014/041211

(56) Entgegenhaltungen:
- US-A- 2 486 616

## Beschreibung

Die Erfindung betrifft eine Epilierfeder zur Haarentfernung gemäß dem Oberbegriff von Patentanspruch 1.

Eine derartige Epilierfeder zur Haarentfernung ist bereits aus der US 2 486 616 bekannt. Diese Epilierfeder umfasst ein eine Mittelachse aufweisendes, als Schraubenfeder ausgebildetes Federelement, an dessen Enden jeweils zugeordnete Handhaben aufgesteckt sind. Darüber hinaus weist die Epilierfeder einen Epilierbereich mit einer Mehrzahl von Federwindungen auf, zwischen welchen zu entfernende Haare einklemmbar sind. In unbelastetem Zustand des Federelements sind die Federteilbereiche, insbesondere die Federwindungen, im Epilierbereich voneinander beabstandet. Problematisch hierbei ist jedoch, dass die Handhaben im Durchmesser größer ausgebildet sind als die Schraubenfeder, um auf dessen Enden aufgesteckt werden zu können. Hierdurch kann die Epilierfeder mit ihrem Epilierbereich beispielsweise kurze Haare nur unzureichend entfernen. Überdies kann es beim Zusammendrücken des Federelements zu einem Einklemmen der Haut kommen.

Zur Haarentfernung insbesondere im Gesichtsbereich werden unter tinxi® bzw. unter HARRISTA® sogenannte Episticks angeboten, welche ein Federelement in Form einer Schraubenfeder aufweisen, an dessen Enden eine jeweils zugehörige Handhabe aus Kunststoff angeordnet ist. Das als Schraubenfeder ausgebildete Federelement weist dabei eine Vielzahl von Federwindungen auf, welche in unbelastetem Zustand des Federelements, also bei geradliniger Erstreckung, aneinander anliegen. Indem die Epilierfeder an beiden Handhaben bzw. mit zwei Händen zu einer U-Form gebracht wird, entstehen zwischen den einzelnen Federwindungen des Federelements entsprechende Freiräume, in welche - nachdem ein entsprechender Epilierbereich des Federelements auf die Haut aufgelegt worden ist - die zu entfernenden Haare hineinragen können. Durch entsprechendes Zurückbiegen lassen sich dann diese Freiräume zwischen den Federwindungen verkleinern bzw. schließen, so dass die Haare zwischen den Federwindungen eingeklemmt sind und im Weiteren von der Haut abgezogen werden können.

Nachteilig bei dieser Epilierfeder ist es jedoch, dass diese nur mit zwei Händen bedienbar ist bzw. dass das Federelement in eine U-Form gebracht werden muss, damit die zu entfernenden Haare in entsprechende Freiräume zwischen den jeweiligen Federwindungen hineinragen können. Dies macht die Bedienung umständlich, ungenau und langwierig.

Aufgabe der vorliegenden Erfindung ist es daher, eine Epilierfeder zu schaffen, welche eine einfache Bedienung der Epilierfeder mit einer Hand und eine genauere und schnellere Handhabung ermöglichen.

Diese Aufgabe wird erfindungsgemäß durch eine Epilierfeder mit den Merkmalen des Patentanspruchs 1 gelöst. Vorteilhafte Ausgestaltungen mit zweckmäßigen Weiterbildungen der Erfindung sind in den übrigen Patentansprüchen angegeben.

Um eine Epilierfeder der eingangs genannten Art zu schaffen, welche mit einer Hand bzw. mit zwei Fingern bedienbar ist und welche darüber hinaus eine einfachere und schnellere Haarentfernung ermöglicht, ist es erfindungsgemäß vorgesehen, dass die an den jeweiligen Enden (16, 18) des Federelements (10) angesetzten Handhaben aus einem Kunststoff hergestellt und in ihrem Durchmesser an den Durchmesser der Schraubenfeder bzw. des Federelements angepasst sind, wodurch der Epilierbereich über eine entsprechende Länge parallel auf einer Oberfläche einer zu enthaarenden Haut aufsetzbar ist. Mit anderen Worten ist demzufolge eine Epilierfeder mit einem Federelement geschaffen, dessen Federteilbereiche bzw. Federwindungen zumindest im Epilierbereich in unbelastetem Zustand voneinander beabstandet sind, so dass der Epilierbereich auf der zu enthaarenden Haut in zumindest im Wesentlichen unbelastetem Zustand aufgesetzt werden kann. In diesem unbelasteten Zustand kann der Epilierbereich in einfacher Weise auf der Oberfläche einer zu enthaarenden Haut aufgesetzt werden.

Weiterhin weisen das Federelement beziehungsweise der Epilierbereich eine entsprechend geradlinige Erstreckung mit einer Mittelachse auf. Hierdurch kann der Epilierbereich über eine entsprechende Länge parallel auf der Haut aufgesetzt werden.

An jeweiligen Enden des Federelements sind die jeweiligen Handhaben angesetzt, welche in ihrem Durchmesser an den Durchmesser des Federelements angepasst sind. Durch entsprechendes Zusammendrücken der beiden Handhaben in Axialrichtung gegeneinander bzw. aufeinander zu werden dann die jeweiligen Haare zwischen den entsprechenden Federteilbereichen bzw. Federwindungen eingeklemmt. Da dieses Zusammendrücken unter Vermittlung der Handhaben in Axialrichtung des Federelements erfolgt, kann es beispielsweise nicht zu einem Einklemmen der Haut zwischen den jeweiligen Federwindungen kommen. Außerdem ist es durch das Zusammendrücken des Federelements in Axialrichtung möglich, die gesamte Epilierfeder lediglich mit einer Hand bzw. mit zwei Fingern, vorzugsweise dem Daumen und dem Zeigefinger, zu bedienen. Dies ermöglicht eine offensichtlich deutlich einfachere und schnellere Handhabung der Epilierfeder als dies im bisherigen Stand der Technik möglich war. Das Auszupfen der Haare kann dann bei zusammengedrücktem Federelement, also bei entsprechend gegeneinander bewegten Handhaben, in einfacher Weise dadurch erfolgen, dass die Epilierfeder bzw. insbesondere deren Epilierbereich von der zu enthaarenden Haut abgehoben bzw. wegbewegt wird. Durch Entlasten des Federelements bzw. durch zumindest im Wesentlichen Aufheben des Drucks auf die beiden Handhaben wird dann der Ausgangszustand hergestellt, in welchem die entsprechenden Federteilbereiche bzw. Federwindungen zumindest im Epilierbereich wieder voneinander beabstandet sind. Hierdurch können die ausgezupften Haare entsprechend entfernt werden, beispielsweise durch Ausklopfen der Epilierfeder.

Anstelle einer Schraubenfeder, welche insbesondere aus einem rostfreien Metalldraht gefertigt ist, kann auch ein Gummielement eingesetzt werden.

In weiterer vorteilhafter Ausgestaltung der Erfindung weist das Federelement eine geradlinige Erstreckung auf. Hierdurch ist die Epilierfeder in besonders einfacher Weise mittels lediglich zwei Fingern bzw. mittels einer Hand bedienbar.

Dabei hat es sich in weiterer Ausgestaltung der Erfindung als vorteilhaft gezeigt, wenn die Gesamtlänge der Epilierfeder zwischen etwa 1 cm und etwa 8 cm und vorzugsweise zwischen etwa 1,5 cm und etwa 4 cm liegt. Eine derartige Länge gewährleistet einerseits einen hinreichend großen Epilierbereich des Federelements, mittels welchem die Haare entfernt werden können, und andererseits eine bediensichere Handhabung mittels einer Hand. Der ausgewählte Bereich der Epilierfeder bzw. des Federelements zwischen 1,5 cm und etwa 4 cm gewährleistet dabei den Vorteil, dass sowohl Männer als auch Frauen bzw. Personen mit unterschiedlichen Größen ihrer Hände allesamt die Epilierfeder einfach bedienen können und dass darüber hinaus sichergestellt ist, dass sich das Federelement bediensicher in Axialrichtung mit einem entsprechenden Druck auf die jeweiligen Handhaben beaufschlagen lässt.

Weiterhin vorteilhaft ist es, wenn die Handhaben als Druckelemente mit jeweiligen Fingervertiefungen ausgebildet sind. Durch diese Fingervertiefungen lässt sich die Bediensicherheit der Epilierfeder erhöhen.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Fig. 1: eine Perspektivansicht auf eine Epilierfeder zur Haarentfernung, mit einem eine Mittelachse aufweisenden Federelement in Form einer Schraubenfeder, an dessen Enden jeweils zugeordnete Handhaben angeordnet sind und welches einen Epilierbereich mit einer Mehrzahl von Federteilbereichen in Form von Federwindungen aufweist, zwischen welchen zu entfernende Haare einklemmbar sind, wobei die Federwindungen im Epilierbereich im vorliegend gezeigten, unbelasteten Zustand des Federelements voneinander beabstandet sind und die Haare durch Zusammendrücken des Federelements in Axialrichtung mittels der Handhaben zwischen den Federwindungen einklemmbar sind;
- Fig. 2: eine weitere Perspektivansicht auf die Epilierfeder gemäß Fig. 1, wobei insbesondere die konkrete Ausgestaltung einer der beiden formidentisch ausgebildeten Handhaben erkennbar ist;
- Fig. 3: eine Seitenansicht auf das Gesicht einer Person, welche die Epilierfeder zur Haarentfernung im Wangenbereich einsetzt, wobei insbesondere die Länge der Epilierfeder erkennbar ist;
- Fig. 4: eine weitere Perspektivansicht auf die Epilierfeder gemäß den Fig. 1 und 2, welche vorliegend zur Verdeutlichung von deren Größe zwischen einem Zeigefinger und einem Daumen einer die Epilierfeder bedienenden Person gehalten ist;
- Fig. 5a-c: eine Abfolge von schematischen Schnittansichten, welche die Bedienung der Epilierfeder zur Haarentfernung verdeutlichen, wobei Fig. 5a das Aufsetzen des Epilierbereichs in zumindest im Wesentlichen unbelasteten Zustand des Federelements auf die zu epilierende Haut zeigt, Fig. 5b das Zusammendrücken des Federelements in Axialrichtung mittels der Handhaben, wodurch die Haare zwischen den Federwindungen eingeklemmt werden, und Fig. 5c das Abheben des Epilierbereichs von der Haut, wodurch die Haare mittels der nach wie vor druckbeaufschlagten Federwindungen abgehoben und ausgezupft werden; und in
- Fig. 6: eine weitere schematische Schnittansicht eines Epilierbereichs eines Federelements einer alternativ gestalteten Epilierfeder, wobei die jeweiligen Federwindungen entsprechende Konturen aufweisen, um eine besonders günstige Einklemmung der Haare zu ermöglichen.

In den Fig. 1 und 2 ist jeweils in einer Perspektivansicht eine Epilierfeder zur Haarentfernung insbesondere im Gesichts- und Kopfbereich dargestellt. Diese Epilierfeder umfasst im Wesentlichen ein Federelement 10, welches vorliegend als Schraubenfeder ausgebildet und im Weiteren in den Fig. 5a bis 5c in einer jeweiligen schematischen Schnittansicht dargestellt ist. Wie aus den Fig. 1 und 2 erkennbar ist, umfasst das als Schraubenfeder ausgebildete Federelement 10 eine Mehrzahl von Federwindungen 12. Zumindest in einem zentralen Epilierbereich 14 sind diese Federwindungen 12 im vorliegend gezeigten unbelasteten Zustand des Federelements 10, also wenn auf dieses kein axialer manueller Druck ausgeübt wird, voneinander mit einem jeweiligen Abstand a (Fig. 5a) beabstandet.

Die vorliegende Schraubenfeder zeigt lediglich beispielhaft eine Art des Federelements 10. Natürlich könnte dieses Federelement 10 anstelle - wie im vorliegenden Fall - eines kreisrunden Verlauf der Federwindungen 12 auch einen mehreckigen, insbesondere quadratischen Verlauf der Federwindungen 12 aufweisen.

Wie des Weiteren aus den Fig. 1 und 2 erkennbar ist, sind an den jeweiligen Enden 16, 18 des Federelements 10 bzw. der Schraubenfeder jeweilige Handhaben 20, 22 angesetzt, welche aus Kunststoff gebildet sind und in ihrem Durchmesser an den Durchmesser der Schraubenfeder bzw. des Federelements 10 angepasst sind. Im vorliegenden Fall sind die beiden Handhaben 20, 22 demzufolge als Scheibenelemente ausgebildet, welche auf ihrer jeweiligen, dem Federelement 10 abgewandten Seiten eine Fingervertiefung 24 nach Art einer Sicke, Kuhle oder dergleichen aufweisen. Die Handhaben 20, 22 sind dabei beispielsweise über entsprechende Steckzapfen und/oder jeweilige Fügeverbindungen mit dem korrespondierenden Ende 16, 18 des Federelements 10 verbunden. Auch ein Anspritzen oder dergleichen Anbindung des Kunststoffs der Handhabe 20, 22 an das jeweilige Ende 16, 18 ist denkbar. Ebenso wäre es denkbar, die Handhaben 20, 22 durch jeweilige Enden des Federelements 10 auszubilden. So wäre es gegebenenfalls denkbar, bei einem Federelement 10 aus einem Metall die jeweiligen Enden so umzuformen, dass diese als Handhaben 20, 22 wirken. Ebenso wäre es beispielsweise bei einem Federelement 10 aus einem Kunststoff denkbar, jeweilige Handhaben 20, 22 an den Enden den Federelements 10 vorzusehen. Mithin können die Handhaben 20, 22 und das Federelement 10 also auch einteilig ausgebildet sein.

Wie schließlich aus den Fig. 1 und 2 erkennbar ist, sind die jeweils letzten beiden Federwindungen 12 am jeweiligen Ende 16, 18 des Federelements 10 zumindest im Wesentlichen nicht voneinander beabstandet, also anders als die Federwindungen 12 im Epilierbereich 14.

Aus den Fig. 3 und 4 wird im Weiteren insbesondere die Anwendung und Größe der jeweiligen Epilierfeder ersichtlich. Fig. 3 zeigt dabei in Seitenansicht eine Anwenderin der Epilierfeder zur Haarentfernung in ihrem Wangenbereich. In Zusammenschau mit Fig. 4, welche die mittels lediglich einer Hand haltbare Epilierfeder zeigt, wird erkennbar, dass die Handhabung der Epilierfeder vorzugsweise mit dem Daumen 26 und dem Zeigefinger 28 erfolgt. Insbesondere wird auch erkennbar, dass die Epilierfeder bzw. deren Federelement 10 eine Länge zwischen etwa 1 cm und etwa 8 cm, und vorzugsweise zwischen etwa 1,5 cm und etwa 4 cm, aufweist. Im vorliegenden Ausführungsbeispiel wird eine Epilierfeder mit einer Länge von etwa 2 cm eingesetzt. Diese Länge hat sich als besonders vorteilhaft erwiesen, da die Epilierfeder unabhängig von der jeweiligen Größe der Hand der Bedienperson sowohl von Frauen als auch von Männern günstig bedient werden kann.

Anhand der Fig. 5a bis 5c soll nun im Weiteren das Verfahren zum Bedienen der in den Fig. 1 bis 4 gezeigten Epilierfeder erläutert werden. Hierzu zeigen die Fig. 5a bis 5c in einer jeweiligen ausschnittsweise und schematischen Schnittansicht ausschnittsweise den Epilierbereich 14 des Federelements 10. Fig. 5a zeigt zunächst den Epilierbereich 14 in unbelastetem Zustand des Federelements 10, das heißt, wenn die Epilierfeder über die beiden Handhaben 20, 22 zwar durch die jeweilige Bedienperson gehalten wird, jedoch mit keinem nennenswerten Druck beaufschlagt wird. In diesem unbelasteten Zustand ist erkennbar, dass die jeweiligen Federwindungen 12 in einem Abstand a voneinander angeordnet sind. In diesem unbelasteten Zustand kann der Epilierbereich 14 in einfacher Weise - wie mit einem Pfeil 30 dargestellt ist - auf der Oberfläche einer zu enthaarenden Haut 32 aufgesetzt werden. Entsprechende Haare 34, welche aus der Haut 32 abstehen, ragen dabei in jeweilige Zwischenräume 36 der voneinander beabstandeten Federwindungen 12 hinein. Weiterhin ist erkennbar, dass das Federelement 10 bzw. der Epilierbereich 14 eine entsprechend geradlinige Erstreckung mit einer Mittelachse M aufweisen. Hierdurch ist der Epilierbereich 14 über eine entsprechende Länge parallel auf der Haut 32 aufgesetzt.

Im weiteren Verfahrensschritt gemäß der Fig. 5b wird nun das Federelement 10 in zusammengedrückt, indem mittels der Finger, insbesondere dem Daumen 26 und dem Zeigefinger 28, ein entsprechender Druck mittels der Handhaben 20, 22 auf das Federelement 10 ausgeübt wird. Dieser Druck ist in Fig. 5 mit den Pfeilen 38 angedeutet. Es ist erkennbar, dass dieser Druck im Wesentlichen in Axialrichtung, also parallel bzw. koaxial zur Mittelachse M des Federelements 10 auf dieses ausgeübt wird. Hierdurch wird der Abstand a zwischen den Federwindungen 12 reduziert bzw. eliminiert, so dass die Haare 34 zwischen jeweiligen Klemmflächen 40 der Federwindungen 12 eingeklemmt werden. Es ist erkennbar, dass die jeweiligen Federwindungen 12 zumindest im Epilierbereich 14 einen im Wesentlichen rechteckförmigen und insbesondere quadratischen Querschnitt aufweisen. Dies ermöglicht die entsprechenden Klemmflächen 40, welche eine großformatige und nicht nur punkt- bzw. linienförmige Einklemmung der jeweiligen Haare 34 ermöglicht. Natürlich sind die Federwindungen 12, welche vorzugsweise aus einem rostfreien Metall bestehen, an ihren Kanten entsprechend angerundet bzw. weisen gegebenenfalls auch einen leichten Radius auf. Wesentlich ist jedoch, dass entsprechende Klemmflächen 40 vorhanden sind, damit die Haare 34 zuverlässig zwischen den jeweiligen Federwindungen 12 eingeklemmt werden können.

Schließlich werden die Haare - wie dies gemäß Fig. 5c gezeigt ist - durch Aufbringung einer entsprechenden Abzugskraft gemäß dem Pfeil 42 ausgezupft. Es ist klar, dass hierzu nach wie vor unter Vermittlung der Handhaben 20, 22 entsprechende Druckkräfte auf das Federelement 10 aufgebracht werden müssen gemäß den Pfeilen 38, so dass die Haare 34 nach wie vor zuverlässig zwischen den Federwindungen 12 eingeklemmt sind. Nachdem die Haare 34 ausgezupft sind, kann diese durch die Finger, vorzugsweise den Daumen 26 und den Zeigefinger 28, aufgebrachte Kraft aufgehoben werden, so dass sich das Federelement 10 im Epilierbereich 14 wieder entspannt. Somit werden wiederum die jeweiligen Abstände a zwischen den Federwindungen 10 erreicht, so dass die ausgezupften Haare entfernt werden können. Es ist klar, dass die in den Fig. 5a bis 5c beschriebenen Verfahrensschritte auch überlagert erfolgen können, je nach Übung der die Epilierung durchführenden Person.

Fig. 6 zeigt schließlich - analog zur Fig. 5a - eine alternative Ausgestaltung des Federelements 10 im Epilierbereich 14. Diese unterscheidet sich insbesondere durch die Gestaltung der jeweiligen Federwindungen 12, welche vorliegend an ihren entsprechenden Klemmflächen 40 jeweilige Nuten 44 bzw. Federn aufweisen. Durch diese Nuten 44 bzw. Federn 46 können die jeweiligen Haare 34 besonders gut zwischen den Federwindungen 12 eingeklemmt werden. Prinzipiell können die jeweiligen Klemmflächen 40 natürlich auch andere Konturen, beispielsweise Sägezahnprofile oder dergleichen, aufweisen.

## Patentansprüche

1. Epilierfeder zur Haarentfernung, mit einem eine Mittelachse (M) aufweisenden, als Schraubenfeder ausgebildeten Federelement (10), an dessen Enden (16, 18) jeweils zugeordnete Handhaben (20, 22) angeordnet sind und welches einen Epilierbereich (14) mit einer Mehrzahl von Federwindungen (12), aufweist, zwischen welchen zu entfernende Haare (34) einklemmbar sind, wobei die Federwindungen (12) im Epilierbereich (14) in unbelastetem Zustand des Federelements (10) voneinander beabstandet sind und die Haare (34) durch Zusammendrücken des Federelements (10) in Axialrichtung mittels der Handhaben (20, 22) zwischen den Federwindungen (12), einklemmbar sind,
**dadurch gekennzeichnet,**
**dass** die an den jeweiligen Enden (16, 18) des Federelements (10) angesetzten Handhaben (20, 22) aus einem Kunststoff hergestellt und in ihrem Durchmesser an den Durchmesser der Schraubenfeder bzw. des Federelements (10) angepasst sind, wodurch der Epilierbereich (14) über eine entsprechende Länge parallel auf einer Oberfläche einer zu enthaarenden Haut (32) aufsetzbar ist.

2. Epilierfeder nach Anspruch 1,
**dadurch gekennzeichnet,**
**dass** das Federelement (10) eine geradlinige Erstreckung aufweist.

3. Epilierfeder nach Anspruch 1 oder 2,
**dadurch gekennzeichnet,**
**dass** das Federelement (10) eine Länge zwischen etwa 1cm und etwa 8 cm, und insbesondere zwischen etwa 2 cm und etwa 4 cm, aufweist.

4. Epilierfeder nach einem der vorhergehenden Ansprüche,
**dadurch gekennzeichnet,**
**dass** die Handhaben (20, 22) als Druckelemente mit jeweiligen Fingervertiefungen (24) ausgebildet sind.

## Claims

1. An epilating spring for hair removal with a spring element (10) formed as a coil spring having a central axis (M), at the ends (16, 18) of which handles (20, 22) respectively associated are arranged, and which comprises an epilating area (14) with a plurality of spring windings (12), between which hair (34) to be removed can be clamped, wherein the spring windings (12) in the epilating area (14) are spaced from each other in the unloaded state of the spring element (10) and the hair (34) can be clamped between the spring windings (12) by compressing the spring element (10) in axial direction by means of the handles (20, 22),
**characterized in that**
the handles (20, 22) fitted to the respective ends (16, 18) of the spring element (10) are made of a plastic and are adapted in their diameter to the diameter of the coil spring or of the spring element (10), whereby the epilating area (14) can be applied parallel on a surface of a skin (32) to be depilated over a corresponding length.

2. The epilating spring according to claim 1,
**characterized in that**
the spring element (10) has a rectilinear extension.

3. The epilating spring according to claim 1 or 2,
**characterized in that**
the spring element (10) has a length between about 1 cm and about 8 cm and in particular between about 2 cm and about 4 cm.

4. The epilating spring according to any one of the preceding claims,
**characterized in that**
the handles (20, 22) are formed as pressing elements with respective finger recesses (24).

## Revendications

1. Ressort à épiler pour l'élimination de poils avec un élément ressort (10) comportant un axe central (M) et réalisé sous la forme d'un ressort hélicoïdal aux extrémités (16, 18) duquel des poignées associées (20, 20) sont agencées, et comportant une zone d'épilation (14) avec une pluralité des spires de ressort (12) entre lesquelles des poils à éliminer (34) peuvent être serrés, les spires de ressort (12) dans la zone d'épilation (14) étant espacées les unes des autres à l'état non chargé de l'élément ressort (10), et les poils (34) pouvant être serrés entre les spires de ressort (12) par compression de l'élément ressort (10) dans la direction axiale au moyen des poignées (20, 22),
**caractérisé en ce**
**que** les poignées (20, 22) rapportées sur les extrémités correspondantes (16,18) de l'élément ressort (10) sont réalisées en matière plastique et que leur diamètre est adapté au diamètre du ressort hélicoïdal et/ou de l'élément ressort (10), par lequel la zone d'épilation (14) peut être posée sur une longueur correspondante parallèlement à une surface d'une peau (32) à épiler.

2. Ressort à épiler selon la revendication 1,
**caractérisé en ce**
**que** l'élément ressort (10) comporte une extension rectiligne.

3. Ressort à épiler selon la revendication 1 ou 2,
**caractérisé en ce**
**que** l'élément ressort (10) comporte une longueur environ entre 1 cm et environ 8 cm, et surtout entre environ 2 cm et environ 4 cm.

4. Ressort à épiler selon l'une quelconque des revendications précédentes,
**caractérisé en ce**
**que** les poignées (20, 22) sont réalisées sous la forme des éléments de pression avec des cavités correspondantes pour les doigts (24).
